# EUROPÄISCHE PATENTSCHRIFT

(11) **EP 1 033 453 B1**
(45) Veröffentlichungstag und Bekanntmachung des Hinweises auf die Patenterteilung: **29.09.2004**
(21) Anmeldenummer: 99890075.7
(22) Anmeldetag: 04.03.1999
(51) Int. Cl.: E04B 2/96

(54) **Verglasung**
Glazing
Vitrage

(43) Veröffentlichungstag der Anmeldung: 06.09.2000
(73) Patentinhaber: Degelsegger, Walter, 4693 Desselbrunn (AT)
(72) Erfinder: Degelsegger, Walter, 4693 Desselbrunn (AT)
(74) Vertreter: Hübscher, Gerhard, Dipl.-Ing.

(56) Entgegenhaltungen:
- DE-A- 3 938 124
- DE-A- 19 651 365
- DE-U- 8 617 042
- FR-A- 2 455 137

## Beschreibung

Die Erfindung bezieht sich auf eine Verglasung mit je wenigstens einem Glaselement, einem Tragprofil, einer Klemmleiste und einer Deckschale, wobei das Glaselement randseitig unter Einsatz von Dichtungen zwischen einem Stützschenkel des Tragprofils und der gegenüber dem Tragprofil verspannbaren Klemmleiste festklemmbar ist, und wobei die an der Verglasungsaußenseite, mit der Klemmleiste durch ineinandergreifende, gegenseitig wärmegedämmte Steg- und Nutteile, aufsteckbaren Deckschalen den Randbereich des Glaselementes abdecken (DE 196 51 365 A1).

Solche Verglasungen finden sich meist bei Glasfassaden, Glaswänden oder Türen und Fenstern im Außenwandbereich, wobei die meist aus Aluminium bestehenden Tragprofile entweder als statische Pfosten- und Riegelprofile dem Fassaden- oder Wandtragwerk zugehören oder die Rahmen bzw. Rahmenteile von Tür- bzw. Fensterstock oder -flügel bilden. Auf Grund neuerer Bauordnungen werden nun auch für Außenwandbereiche immer häufiger Konstruktionen und Verglasungen mit einer Brandschutzqualifikation vorgeschrieben, wozu nicht nur die zur Verglasung notwendigen Glaselemente aus Brandschutzisolierglas bestehen müssen, sondern auch die glastragende Konstruktion und die Glashalterung im Sinne eines Brandschutzes auszulegen sind, um den Flammen- und Hitzedurchtritt zu begrenzen und die statische Festigkeit der Bauteile bis zu einem bestimmten Mindestmaß zu erhalten. Dazu werden bisher die Tragprofile entsprechend umgestaltet, mit Wärmedämmeinlagen und schützenden Verkleidungen ausgestattet und auch mit Bewehrungen bestückt, was aufwendig ist, umständliche Produktionsverfahren mit sich bringt, das äußere Erscheinungsbild beeinträchtigt und zu Schwierigkeiten hinsichtlich der bauphysikalischen Eigenschaften, der Wind- und Schlagregendichtheit und der Entwässerungsmöglichkeiten führt. Dazu kommt noch, daß die vorhandenen Deckschalen, die als Sichtabdeckung für die Klemmleisten bzw. Verglasungsfugen dienen, aus wärmetechnischen Gründen meist nur kraftschlüssig über ineinandergreifende, gegeneinander isolierte Steg- und Nutteile am Tragwerk gehalten werden und im Brandfall durch Schmelzen oder Verbrennen des Dämmaterials frühzeitig abfallen, womit dann die Fugen bzw. Randbereiche der Glaselemente ungeschützt dem Feuer und der Hitze zugänglich sind.

Der Erfindung liegt daher die Aufgabe zugrunde, eine Verglasung der eingangs geschilderten Art zu schaffen, die auf überraschend einfache Weise eine wesentliche Verbesserung der Brandschutzbedingungen mit sich bringt und eine rationelle Möglichkeit eröffnet, die geforderten Brandschutzqualifikationen zu erreichen.

Die Erfindung löst diese Aufgabe dadurch, daß die metallenen Deckschalen beim Aufstecken über zusätzlich zu den Steg- und Nutteilen vorgesehene, federnde Befestigungsteile formschlüssig mit den Klemmleisten verrastbar sind und daß als Befestigungsteile deckschalenseitig Befestigungsschenkel mit hakenförmigen Randverstärkungen und klemmleistenseitig einzelne, zu den Befestigungsschenkeln quergerichtete Befestigungsspangen vorgesehen sind. Durch die formschlüssige Halterung der Deckschalen sind diese auch im Brandfalle vor einem vorzeitigen Abfallen gesichert und können über ausreichend lange Zeiträume den sie abdekkenden Bereich vor einem direkten Hitze- bzw. Flammenzugriff schützen. Handelt es sich bei der Verglasung um eine Glasfassade oder eine Glaswand, bei der die Tragprofile dem Tragwerk zugehören und die Deckschalen die Zwischenfugen der Glaselemente und die hier die beiden benachbarten Glaselemente festklemmenden Klemmleisten überdecken, bieten die Deckschalen auf Grund ihrer Abdeckung des Fugenbereiches Schutz auch für alle in diesem Fugenbereich vorhandenen Bauund Konstruktionsteile, wie Tragprofilteile, Klemmleisten, Dichtungen, thermische Trenneinrichtungen zwischen Klemmleistenabstützung und eigentlichen Tragprofilen u. dgl., wodurch selbstverständlich auch die Halterung der Glaselemente selbst gesichert wird. Ist die Deckschale zur Überdeckung eines Rahmenschenkels für Tür- oder Fensterstöcke bzw. -flügel vorgesehen, lassen sich in gleicher Weise die Glashalterungen, die Dichtungen, die Aluminiumteile des Rahmenprofils u. dgl. gegen frühzeitige Hitze- und Flammeneinwirkungen schützen.

Die zusätzlich vorgesehenen, ineinandergreifenden Steg- und Nutteile erlauben mit ihrer gegenseitigen Wärmedämmung eine Unterbrechung des Wärmeflusses zwischen Deckschale und den dahinterliegenden Bauteilen und ermöglichen es, die Befestigungsteile nur als zusätzliche Montagesicherung mit nur punktförmigen Berührungsbereichen zwischen Deckschale und Tragwerk auszubilden. Dadurch, daß als Befestigungsteile deckschalenseitig Befestigungsschenkel mit hakenförmigen Randverstärkungen und klemmleistenseitig einzelne, zu den Befestigungsschenkeln quergerichtete Befestigungsspangen vorgesehen sind, kommt es zu einer einfachen Deckschalenhalterung und nur zu durch die Befestigungsspangen vorgegebenen einzelnen Berührungsstellen zwischen Deckschale und Tragwerk, wobei die Befestigungsspangen an geeigneten Stellen des Tragprofils bzw. der Klemmleiste fixierbar sind und die Deckschale durch einfaches Aufdrücken der Befestigungsschenkel auf die Befestigungsspangen verrastet werden. Greifen die Befestigungsspangen mit frei abstehenden Enden hinter die hakenförmigen Randverstärkungen der Befestigungsschenkel, kann ein direkter Kontakt zwischen Deckschale und der Klemmleiste bzw. dem Tragprofil überhaupt verhindert werden, was den möglichen Wärmedurchgang weiter beeinträchtigt.

Eine weitere Steigerung der Sicherheit ist dadurch zu erreichen, daß die Deckschalen den Befestigungsschenkeln seitlich vorgeordnete Seitenschenkel bilden, da bei Hitzeeinwirkung zuerst die Seitenschenkel abschmelzen müssen, bevor die Befestigungsschenkel und damit die formschlüssige Halterung der Deckschalen gefährdet sind.

Weisen die Deckschalen Außenwandungen mit Hohlkammern auf, die Wärmedämmaterial aufnehmen können, wird die Standfestigkeit der Deckschalen gegen eine hitze- bzw. brandbedingte Beschädigung entsprechend erhöht und die erzielbare Brandschutzeigenschaft verbessert.

Nach einer besonders vorteilhaften Ausgestaltung der Erfindung weisen die Tragprofile und/oder Klemmleisten in zur Verglasungsebene parallelen Abschnitten Längsschlitze auf. Diese Längsschlitze unterbrechen den direkten Wärmefluß innerhalb der entsprechenden Bauteile und verlängern damit den Wärmeleitweg, was die erreichbare Gesamtwärmedämmung günstig beeinflußt. Dabei sind die Längsschlitze in den zur Verglasungsebene parallelen Abschnitten für Werkzeuge gut zugänglich und lassen sich daher auch rationell durch Sägen herstellen.

In der Zeichnung ist der Erfindungsgegenstand beispielsweise dargestellt, und zwar zeigen
- Fig. 1: einen Teil einen erfindungsgemäßen Verglasung im Querschnitt,
- Fig. 2: ein etwas abgeändertes Ausführungsbeispiel einer solchen Verglasung ebenfalls im Querschnitt und
- Fig. 3: eine Klemmleiste für diese Verglasungen in Draufsicht.

Eine Verglasung 1 mit Brandschutzqualifikation umfaßt Glaselemente 2 aus Brandschutzisolierglas und ein durch ein Tragprofil 3 aus Aluminium veranschaulichtes Tragwerk, wobei die Glaselemente 2 randseitig unter Einsatz von Dichtungen 4, 5 zwischen Stützschenkeln 6 des Tragprofils 3 und einer gegenüber dem Tragprofil 3 verspannbaren Klemmleiste7 festgeklemmt sind. Die Klemmleiste 7 wird über Befestigungsschrauben 8 unter Zwischenlage eines Verbundträgers 9 zur thermischen Trennung mit dem Tragprofil 3 verschraubt. Außenseitig ist auf die Klemmleiste 7 eine metallene Deckschale 10 aufgesetzt, die über innenliegende Stegteile 11 in Nutteile 12 der Klemmleiste 7 eingreift, wobei eine Wärmedämmung13 zwischen den Steg- und Nutteilen 11, 12 vorgesehen ist. Zusätzlich wird die Deckschale 10 über federnde Befestigungsteile formschlüssig verrastet, welche Befestigungsteile deckschalenseitig aus längsverlaufenden Befestigungsschenkeln 14 mit hakenförmigen Randverstärkungen 15 und klemmleistenseitig aus einzelnen quergerichteten Befestigungsspangen 16 bestehen. Die Befestigungsspangen 16 sind mit der Klemmleiste 7 über die Befestigungsschrauben 8 mitverschraubt und können beidseitig oder auch nur einseitig frei vorstehende, die Randverstärkungen 15 hintergreifende Enden 17 bilden.

Die Deckschale 10 bietet im Brandfall eine sichere Abdeckung des Fugenbereiches zwischen den beiden Glaselementen 2 und schützt daher die in diesem Fugenbereich vorhandenen Dichtungen und Bauteile und damit auch die Glashalterung selbst. Um ein vorzeitiges Abfallen der Deckschale 10 zu verhindern, wird diese nicht nur über die Steg- und Nutteile 11, 12 an der Klemmleiste 7 kraftschlüssig befestigt, sondern durch die Befestigungsschenkel 14 und Befestigungsspangen 16 auch formschlüssig verrastet, was eine Abfallsicherung ergibt.

Um die Schutzwirkung der Deckschale 10 und die Brandschutzqualifikation zu verbessern, sind in der Klemmleiste 7 und im Tragprofil 3, und zwar vor allem in den zur Verglasungsebene parallelen Abschnitten 18, 19, 20 Längsschlitze 21, 22 eingesägt, die den Wärmeleitweg verlängern und damit den Wärmedurchgangswider stand erhöhen.

Wie in Fig. 2 angedeutet, kann die Deckschale 10 zur Verbesserung ihrer eigenen Brandschutzqualifikation und damit zur Verstärkung des erreichbaren Schutzes eine Außenwandung 23 mit Hohlkammern 24 aufweisen, in welchen Hohlkammem 24 gegebenenfalls Wärmedämmaterial 25 eingebracht ist, und sie kann zudem den Befestigungsschenkeln 14 seitlich vorgeordnete Seitenschenkel 26 bilden, wodurch einerseits die Wärmedämmung der Deckschale gesteigert und anderseits die Befestigungsschenkel selbst vor einem vorzeitigen Abschmelzen abgesichert werden.

Durch die erfindungsgemäße Maßnahme, die Deckschale mittels ihrer formschlüssigen Halterung vor einem frühzeitigen Abfallen im Brandfall zu bewahren, wird auf überraschend einfache Weise die Brandschutzqualifikation der gesamten Außenverglasung wesentlich verbessert, so daß mit aufwandsarmen zusätzlichen Maßnahmen die gewünschte Brandschutzsicherheit gewährleistet werden kann.

## Patentansprüche

1. Verglasung mit je wenigstens einem Glaselement (2), einem Tragprofil (3), einer Klemmleiste (7) und einer Deckschale (10), wobei das Glaselement (2) randseitig unter Einsatz von Dichtungen (4,5) zwischen einem Stützschenkel (6) des Tragprofils (3) und der gegenüber dem Tragprofil (3) verspannbaren Klemmleiste (7) festklemmbar ist, und wobei die an der Verglasungsaußenseite, mit der Klemmleiste (7) durch ineinandergreifende, gegenseitig wärmegedämmte Steg- und Nutteile (11,12), aufsteckbaren Deckschalen (10) den Randbereich des Glaselementes (2) abdecken, **dadurch gekennzeichnet, daß** die metallenen Deckschalen (10) beim Aufstecken über zusätzlich zu den Steg- und Nutteilen (11, 12) vorgesehene, federnde Befestigungsteile formschlüssig mit den Klemmleisten (7) verrastbar sind und daß als Befestigungsteile deckschalenseitig Befestigungsschenkel (14) mit hakenförmigen Randverstärkungen (15) und klemmleistenseitig einzelne, zu den Befestigungsschenkeln quergerichtete Befestigungsspangen (16) vorgesehen sind.

2. Verglasung nach Anspruch 1, **dadurch gekennzeichnet, daß** die Deckschalen (10) den Befestigungsschenkeln (14) seitlich vorgeordnete Seitenschenkel (26) bilden.

3. Verglasung nach Anspruch 1 oder 2, **dadurch gekennzeichnet, daß** die Deckschalen (10) Außenwandungen (23) mit Hohlkammern (24) aufweisen.

4. Verglasung nach Anspruch 3, **dadurch gekennzeichnet, daß** die Hohlkammem (24) Wärmedämmaterial (25) aufnehmen.

5. Verglasung nach einem der Ansprüche 1 bis 4, **dadurch gekennzeichnet, daß** die Tragprofile (3) und/oder Klemmleisten (7) in zur Verglasungsebene parallelen Abschnitten (18, 19, 20) Längsschlitze (21, 22) aufweisen.

## Claims

1. A glazing comprising at least each of the following: a glass element (2), a support profile (3), a clamping strip (7) and a cover (10), the glass element (2) being adapted to be clamped edgewise with the use of seals (4,5) between a support limb of the support profile (3) and the clamping strip (7) which is tensionable relatively to the support profile (3), and wherein the covers (10) which are adapted to be pushed on at the outside of the glazing with the clamping strip (7) by means of inter-engaging mutually thermally insulated web and groove parts (11,12), cover the edge zone of the glass element (2), **characterised in that** the metal covers (10) when pushed on are adapted to lock positively to the clamping strips (7) by means of resilient fixing parts provided in addition to the web and groove parts (11,12), and **in that** there are provided as fixing parts adjacent the covers fixing limbs (14) with hook-shaped edge reinforcements (15) and adjacent the clamping strips individual fixing clips (26) directed transversely of the fixing limbs.

2. A glazing according to claim 1, **characterised in that** the covers (10) form side limbs (26) disposed laterally in front of the fixing limbs (14).

3. A glazing according to claim 1 or 2, **characterised in that** the covers (10) have outer walls (23) with hollow chambers (24).

4. A glazing according to claim 3, **characterised in that** the hollow chambers (24) accommodate thermal insulation material (25).

5. A glazing according to any one of claims 1 to 4, **characterised in that** the support profiles (3) and/or clamping strips (7) have longitudinal slots (21,22) in portions (18,19,20) parallel to the glazing plane.

## Revendications

1. Vitrage, comprenant respectivement au moins un élément vitré (2), un profilé support (3), une bande de serrage (7) et une coquille de couverture (10), l'élément vitré (2) pouvant être bloqué par serrage, côté bordure, avec insertion de joints d'étanchéité (4, 5), entre une branche d'appui (6) du profilé support (3) et la bande de serrage (7) pouvant être serrée par rapport au profilé support (3), et où les coques de couverture (10), pouvant être enfichées sur la face extérieure de vitrage, avec la bande de serrage (7), au moyen de parties en nervure et en rainure (11, 12) s'engageant les unes dans les autres, mutuellement isolées thermiquement, couvrent la zone de bordure de l'élément vitré (2), **caractérisé en ce que** les coques de couverture (10) métalliques, lors du montage par enfichage, sont encliquetables, par une liaison à ajustement de forme, avec les bandes de serrage (7), par l'intermédiaire de parties de fixation élastiques prévues en plus des parties en nervure et en rainure (11, 12), et **en ce que**, en tant que parties de fixation, sont prévues des branches de fixation (14) situées du côté coque de couverture, comprenant des renforcements de bordure (15) en forme de crochets et des pinces de fixation (16) individuelles, côté bande de serrage, orientées transversalement par rapport aux branches de fixation.

2. Vitrage selon la revendication 1, **caractérisé en ce que** les coques de couverture (10) forment des branches latérales (26), placées latéralement devant les branches de fixation (14).

3. Vitrage selon la revendication 1 ou 2, **caractérisé en ce que** les coques de couverture (10) présentent des parois extérieures (23) avec des chambres creuses (24).

4. Vitrage selon la revendication 3, **caractérisé en ce que** les chambres creuses (24) reçoivent du matériau d'isolation thermique (25).

5. Vitrage selon l'une des revendications 1 à 4, **caractérisé en ce que** les profilés support (3) et/ou les bandes de serrage (7) présentent des fentes longitudinales (21, 22), dans des tronçons (18, 19, 20) parallèles au plan de vitrage.
